# EUROPÄISCHE PATENTSCHRIFT

(11) **EP 3 042 767 B1**
(45) Veröffentlichungstag und Bekanntmachung des Hinweises auf die Patenterteilung: **16.08.2017**
(21) Anmeldenummer: 15193585.5
(22) Anmeldetag: 09.11.2015
(51) Int. Cl.: B41F 21/10, B65H 5/22

(54) **SAUGFLÄCHE**
SUCTION SURFACE
SURFACE D'ASPIRATION

(30) Priorität: 04.12.2014 DE 102014224833
(43) Veröffentlichungstag der Anmeldung: 13.07.2016
(73) Patentinhaber: Heidelberger Druckmaschinen AG, 69115 Heidelberg (DE)
(72) Erfinder: Müller, Andreas, 69120 Heidelberg (DE); Wolf, Burkhard, 69221 Dossenheim (DE)

(56) Entgegenhaltungen:
- EP-A2- 1 099 552
- DE-A1-102006 012 895

## Beschreibung

Die Erfindung betrifft eine Saugfläche eines Bogentransporttisches oder eines Druckzylinders einer Bogen verarbeitenden Maschine, welche Saugöffnungen zum Fixieren der Bögen aufweist.

Durch die EP 0990518 B 1 ist eine Saugfläche eines Druckzylinders einer Bogen verarbeitenden Maschine bekannt, welcher am Umfang verteilt Saugöffnungen aufweist, welche mittels eines Ventilblocks ansteuerbar sind. Durch diese Maßnahme können Bögen mit unterschiedlichen Formaten angesaugt und auf der Druckzylinderoberfläche fixiert werden.

Die DE 10 2006 012 895 A1 betrifft eine Vorrichtung zum Ansaugen von Werkstücken und besitzt einen Grundkörper, an welchem ein Unterdruck anliegt. Der Grundkörper ist mit einer am Werkstück anzulegenden Saugplatte versehen, welche eine Vielzahl von Saugöffnungen aufweist. Dabei ist der Strömungsquerschnitt einer oder mehrerer der Saugöffnungen veränderbar.

Die EP 1 099 552 A2 betrifft einen Zylinder zur Bogenführung in einer Druckmaschine. Der Zylinder kann mit Saug- oder Blasluft beaufschlagt werden und die wirksamen Luftöffnungen des Zylinders sind auf das zu verarbeitende Bogenformat einstellbar. Dazu besitzt der Zylinder einen rohrförmigen Außenmantel und einen relativ dazu verdrehbaren rohrförmigen Innenmantel. Innenmantel und Außenmantel tragen umfangsseitig mehrere Reihen von Luftöffnungen, die durch Verdrehen des Innenmantels freilegbar bzw. abschaltbar sind.

Der Erfindung liegt die Aufgabe zugrunde, eine Saugfläche zu schaffen, welche stufenlos an unterschiedliche Bogenformate anpassbar ist.

Die Aufgabe wird erfindungsgemäß durch die Merkmale der Ansprüche 1 und 2 gelöst.

Es ist ein besonderer Vorteil der Erfindung, dass beliebige Formatgrößen fixiert werden können, wobei jedem Bogenformat bis zu seinen Randbereichen aktivierbare Saugöffnungen zugeordnet sind.

Erfindungsgemäß kann die Saugfläche die Oberfläche eines Tisches oder eines Zylinders sein.

Durch diese Maßnahme kann nahezu jeder Bogen vollflächig angesaugt und fixiert werden.

Insbesondere bei einer Verwendung der Saugfläche auf einem Druckzylinder in einer Inkjetdruckeinheit ist es notwendig, dass der Bogen vollflächig angesaugt wird, damit ein notwendiger Abstand zur Inkjetdruckeinheit gleichmäßig eingehalten wird.

Ein solcher Druckzylinder wird auch als Jettingzylinder bezeichnet.

Zur Erzielung der erfindungsgemäßen Saugfläche sind z. B. mindestens zwei Saugöffnungen aufweisende Bleche oder Folien, bei einem Zylinder gekrümmte Bleche oder Folien, vorgesehen, welche eine unterschiedliche Saugöffnungsverteilung aufweisen und wobei eines der Bleche fest angeordnet ist und das andere oder die beiden anderen gegeneinander verschiebbar angeordnet sind, insbesondere eines mit einem Umfangsraster in Umfangsrichtung verdrehbar und das zweite mit einem Seitenraster in Seitenrichtung verschiebbar angeordnet ist.

Bei einem zweiten Ausführungsbeispiel weist die Saugfläche ein Saugöffnungen aufweisendes, fest angeordnetes Leitblech und ein gegenüber diesem verschiebbar angeordnetes Schiebeblech mit einem so genannten Kombiraster auf, welches sowohl in Umfangsrichtung als auch seitlich verschiebbar angeordnet ist. Bei einem Zylinder ist ein Saugöffnungen aufweisendes gekrümmtes Blech vorgesehen, welches in Umfangsrichtung verdrehbar und in Seitenrichtung verschiebbar angeordnet ist.

Bei derartigen Saugflächen kann in vorteilhafter Weise die Anzahl der wirksamen Saugöffnungen in Umfangsrichtung und in axialer Richtung angepasst werden an ein jeweiliges Bogenformat, d. h. an Bogenlänge und Bogenbreite.

Ausführungsbeispiele der Erfindung sind in den Zeichnungen dargestellt und werden im Folgenden beschrieben.

Die mit den Saugöffnungen versehenen Bleche oder Folien sind aus Metall oder Kunststoff hergestellt.

Es zeigen:
- Figur 1: eine Digitaldruckmaschine im Schnitt in schematischer Darstellung,
- Figur 2: einen Tisch zum Fixieren von Bögen mittels Saugluft,
- Figur 3: einen Zylinderabschnitt zum Fixieren von Bögen mittels Saugluft,
- Figur 4: einen Druckzylinder in perspektivischer Ansicht in schematischer Darstellung,
- Figur 5: ein Austrittsraster A,
- Figur 6: ein Umfangsraster U,
- Figur 7: ein Seitenraster S,
- Figur 8: eine Gesamtanordnung der Raster A, U, S
- Figur 9: der Tisch gemäß Figur 2 mit einem Kombiraster K und Austrittsraster A
- Figur 10: der Zylinderabschnitt gemäß Figur 3 mit dem Kombiraster K und dem Austrittsraster A,
- Figur 11: ein Kombiraster K,
- Figur 12: das Kombiraster in einer Position zum Austrittsraster für das "Maximalformat",
- Figur 13: das Kombiraster in einer Position "minimale Bogenlänge, maximale Bogenbreite", und
- Figur 14: das Kombiraster in der Position "Minimalformat".

Eine Bogendruckmaschine 1, insbesondere eine Digitaldruckmaschine, weist einen Anleger 2 zum Zuführen von Bogen zu der Bogendruckmaschine 1 und einen Ausleger 4 zum Abführen der bedruckten Bogen aus der Digitaldruckmaschine 1 auf. Es ist mindestens eine Druckstation 6 zum Bedrucken der Bögen 3 vorgesehen. Der Bogen wird vom Anleger 2 mittels eines Zuführtisches an einen Zuführzylinder 8 übergeben, welcher den Bogen vorzugsweise an eine doppelt große Übergabetrommel 9 überführt. Von hier aus gelangt der Bogen 3 mittels einem z. B. einfach großen Übergabezylinder 11 zu einem z. B. dreifach großen Druckzylinder 12, auf welchem der Bogen mittels einer Inkjet-Druckeinheit 13 bedruckt wird. Der bedruckte Bogen 3 wird von dem Druckzylinder 12 an eine insbesondere doppelt große Übergabetrommel übergeben, von wo dieser über eine z. B. einfach große Übergabetrommel 16 an einen Kettengreifer 17 des Auslegers 4 übergeben wird. Im Wendebetrieb arbeitet die Übergabetrommel 14 als Speichertrommel und übergibt den Bogen an seiner Hinterkante an eine nachgeordnete Wendetrommel 18, von wo der Bogen 3 zum Bedrucken seiner Rückseite mittels einer Übergabetrommel 19 an die Übergabetrommel 9 zurückgeführt wird, damit dieser in der Druckeinheit 6 auf der Rückseite bedruckt werden kann.

Der Druckzylinder 12 ist insbesondere als Inkjet-Druckzylinder ausgebildet und weist zum Halten eines Bogens mechanische oder pneumatische Greifereinrichtungen 22 auf, um den Bogen an seiner Vorderkante zu fixieren. Zur Verbesserung der auf den Bogen wirkenden Haltekraft und glatten, faltenfreien Lage des Bogens auf dem Druckzylinder 12 ist die Mantelfläche des Druckzylinders 12 mit zusätzlichen Sauggreifern, z. B. in Form von Saugöffnungen 24, versehen.

Die Saugöffnungen 24 sind in Blechen oder Folien in jeweils einem Raster A, U, S; A, K (Figuren 6 - 8; Figuren 11 - 14) auf der Umfangsfläche des Druckzylinders 12 gemäß Figur 3 oder eines Tisches gemäß Figur 2 angeordnet.

Der zu transportierende Bogen liegt auf einer Bogenauflagefläche mit dem Außenraster A auf, dessen Saugöffnungen 24A eine gleichmäßige Fläche F aufweisen und in Reihen und Zeilen mit einem gleichmäßigen Abstand X, Y (X = Y = ca. 5 - 10 mm) angeordnet sind. Die Saugöffnungen 24A, 24U, 24S, 24K sind im Ausführungsbeispiel quadratisch ausgebildet und weisen Kantenlängen L auf (L = ca. 0,5 - 1 mm).

Die einzelnen Rasterfenster (Saugöffnungen 24) können insbesondere auch beliebig rechteckförmig, kreisförmig oder gegebenenfalls auch andere geometrische Formen aufweisen.

Unterhalb des Ausgangsrasters A ist ein dünnlagiger Schieber 22 mit dem Umfangsraster U angeordnet, welches in Umfangsrichtung des Druckzylinders 12 verschiebbar gelagert ist. Das Umfangsraster U weist eine Anzahl Saugöffnungen 24 mit einer gleichmäßigen Fläche F mit den Kantenlängen L auf, welche in Reihen und Zeilen angeordnet sind. Ein Abstand X der Reihen in Bogentransportrichtung gesehen ist gleich. Ein Abstand Y der Zeilen, die innerhalb eines kleinsten zu verarbeitenden Längsformates liegen, beträgt Y. Ein Abstand der Zeilen, die außerhalb eines kleinsten zu verarbeitenden Längsformates liegen, beträgt Z. Der Abstand Z ist kleiner oder größer als Y (Z ≠ Y).

Unter dem Schieber 27 ist ein unterer Schieber 28 mit dem Seitenraster S angeordnet, welches eine Anzahl Saugöffnungen 24S mit einer gleichmäßigen Fläche F mit den Kantenlängen L aufweist, welche in Reihen und Zeilen angeordnet sind. Ein Abstand Y der Zeilen ist in Bogentransportrichtung gesehen gleich. Innerhalb des kleinsten zu verarbeitenden Querformates beträgt ein Abstand zwischen den Reihen quer zur Bogentransportrichtung X (X = Y). Die Abstände V, W außerhalb des kleinsten zu verarbeitenden Formates sind gleichmäßig, jedoch kleiner oder größer als die Abstände X (V < X < W; oder V > X > W). Hierbei sind die Abstände V z. B. um den Betrag größer als X als die Abstände W kleiner als X sind. Durch diese Maßnahme wird eine zur Mitte der Transportfläche symmetrische Saugzoneneinstellung beim Verschieben des Seitenrasters S nach rechts oder links erreicht.

Bei einem Ausführungsbeispiel gemäß Figur 9; 10 ist es vorgesehen, dass unter dem Austrittsraster A nur ein einziges Kombiraster K diagonal verschiebbar oder in Umfangsrichtung verdrehbar und in Seitenrichtung verschiebbar angeordnet ist. Das Kombiraster K weist gemäß Figur 11 eine Anzahl von Saugöffnungen 24K mit einer gleichmäßigen Fläche F mit den Kantenlängen L auf, welche in Reihen und Zeilen angeordnet sind. Ein Abstand Y der Zeilen ist in Bogentransportrichtung gesehen im kleinsten zu verarbeitenden Format (Minimalformat) gleich. Dies gilt im Minimalformat auch für die Reihenabstände X, der in Reihen angeordneten Saugöffnungen 24K.

Außerhalb des Minimalformates sind - in Bogentransportrichtung (Umfangsrichtung) gesehen - Lochreihen mit einem Abstand Z, welcher größer ist als der Abstand Y vorgesehen (Z > Y).

Außerhalb des Minimalformates in Seitenrichtung gesehen ist der Abstand V zwischen den Lochreihen (V = X + R) und auf der anderen Seite der Abstand W der Lochreihen (W = X - R), wobei R = X - W = V - X ist.

In Figur 12 ist die Lage des Kombirasters K im Verhältnis zum Austrittsraster A in einer Stellung "Maximalformat" zur Verarbeitung eines Maximalformates dargestellt. Hierbei sind sämtliche Saugöffnungen (Löcher) 24 zumindest teilweise geöffnet. Wird das Kombiraster K nunmehr um den Betrag "a" entgegen der Bogentransportrichtung verschoben, werden die Saugöffnungen 24 außerhalb des Minimalformates in Längsrichtung sukzessive geschlossen (s. Figur 13).

Bei einer zusätzlichen Verschiebung des Kombirasters K seitlich (quer zur Bogentransportrichtung) um das Maß b gemäß Figur 14 werden die Saugöffnungen 24 sukzessive in seitlicher Richtung geschlossen, bis das Minimalformat erreicht ist.

### Bezugszeichenliste

- 1: Bogendruckmaschine
- 2: Anleger
- 3: Bogen
- 4: Ausleger
- 5: ./.
- 6: Druckstation (Druckeinheit)
- 7: ./.
- 8: Zuführzylinder
- 9: Übergabetrommel
- 10: ./.
- 11: Übergabetrommel
- 12: Druckzylinder
- 13: Inkjet-Druckeinheit
- 14: Übergabetrommel (Speichertrommel)
- 15:
- 16: Übergabetrommel (doppelt groß)
- 17: Kettengreifer
- 18: Wendetrommel
- 19: Übergabetrommel
- 20: ./.
- 21:
- 22: Greifereinrichtung
- 23: Bogenstraffeinrichtung
- 24: Saugöffnung (Druckzylinder)
- 25: ./.
- 26: Bogenauflagefläche
- 27: Schieber (U)
- 28: Schieber (S)
- 29: Schieber (K)
- L: Kantenlänge (24)

- A: Austrittsraster
- U: Umfangsraster
- S: Seitenraster
- K: Kombiraster

- V: Abstand
- W: Abstand
- X: Abstand
- Y: Abstand
- Z: Abstand

- n: Anzahl der Saugöffnungsreihen
- a: Verschiebung (in Umfangsrichtung)
- b: Verschiebung (in Seitenrichtung)

## Patentansprüche

1. Saugfläche zum Fixieren eines Bogens auf einer Bogenauflagefläche in einer Bogen verarbeitenden Maschine, wobei die Bogenauflagefläche ein Austrittsraster (A) aufweist,
wobei unterhalb der Bogenauflagefläche (26) mit dem Austrittsraster (A) mindestens ein Schieber (29) mit einem Kombiraster (K), bestehend aus einer in Reihen und Zeilen angeordneten Vielzahl von Saugöffnungen (24K) vorgesehen ist,
wobei Austrittsraster (A) und Kombiraster (K) relativ zueinander verschieblich sind zur Änderung der Anzahl der wirksamen Saugöffnungen (24),
**dadurch gekennzeichnet,**
**dass** das Austrittsraster (A) aus einer in Reihen und Zeilen angeordneten Vielzahl von Saugöffnungen (24A) besteht, und dass die Abstände (V, W, Z) der Saugöffnungen (24K) des Kombirasters (K) unterschiedlich groß sind im Verhältnis zu den Abständen (X, Y) der Saugöffnungen (24A) des Austrittsrasters (A).

2. Saugfläche zum Fixieren eines Bogens auf einer Bogenauflagefläche in einer Bogen verarbeitenden Maschine, wobei die Bogenauflagefläche ein Austrittsraster bestehend aus einer in Reihen und Zeilen angeordneten Vielzahl von Saugöffnungen aufweist,
**dadurch gekennzeichnet,**
**dass** unterhalb der Bogenauflagefläche (26) mit dem Austrittsraster (A) zwei Schieber (27, 28) mit jeweils einem eine in Reihen und Zeilen angeordnete Vielzahl von Saugöffnungen (24U, 24S) aufweisenden Umfangsraster (U) und Seitenraster (S) vorgesehen sind und dass die Abstände (Z) zwischen den Saugöffnungen (24U) des Umfangsschiebers (27) und die Abstände (V, W) zwischen den Saugöffnungen (24S) des Seitenschiebers (28) gegenüber den Abständen (X, Y) des Austrittsrasters (A) unterschiedlich groß sind,
wobei Austrittsraster (A), Umfangsraster (U) und Seitenraster (S) relativ zueinander verschieblich sind zur Änderung der Anzahl der wirksamen Saugöffnungen (24).

3. Saugfläche nach Anspruch 1 oder 2,
**dadurch gekennzeichnet,**
**dass** die Abstände (X, Y) der Saugöffnungen (24, 24U, 24S, 24K) im Bereich des Minimalformates gleich sind.

4. Saugtisch mit einer Saugfläche gemäß einem der vorhergehenden Ansprüche.

5. Saugzylinder mit einer Saugfläche gemäß Anspruch 1 bis 3.

6. Druckmaschine mit einer Saugfläche gemäß einem der Ansprüche 1 bis 3.

7. Digitaldruckmaschine mit einer Saugfläche gemäß einem der Ansprüche 1 bis 3.

## Claims

1. Suction surface for fixing a sheet to a sheet-supporting surface in a machine for processing sheets, the sheet-supporting surface having an exit grid (A),
wherein at least one slide (29) that includes a combination grid (K) consisting of a plurality of suction openings (24K) arranged in columns and lines is provided underneath the sheet-supporting surface (26) having the exit grid (A),
wherein the exit grid (A) and the combination grid (K) are movable relative to one another to change the number of suction openings (24) that are effective, **characterized in**
**that** the exit grid (A) consists of a plurality of suction openings (24A) disposed in lines and columns and that the distances (V, W, Z) between the suction openings (24K) of the combination grid are different in relation to the distances (X, Y) of the suction openings (24A) of the exit grid (A).

2. Suction surface for fixing a sheet on a sheet-supporting surface in a machine for processing sheets, wherein the sheet-supporting surface includes an exit grid consisting of a plurality of suction openings disposed in columns and lines,
**characterized in**
**that** two slides (27, 28) having a respective circumferential grid (U) and a respective lateral grid (S) are disposed underneath the sheet-supporting surface (26) including the exit grid (A), the circumferential grid (U) and the lateral grid (S) respectively including a plurality of suction openings (24U, 24S) disposed in columns and rows, and that the distances (Z) between the suction openings (24U) of the circumferential slide (27) and the distances (V, W) between the suction openings (24S) of the lateral slide (28) are different from the distances (X, Y) of the exit grid (A),
wherein exit grid (A), circumferential grid (U), and lateral grid (S) are movable relative to one another to modify the number of suction openings (24) that are effective.

3. Suction surface according to claim 1 or 2,
**characterized in**
**that** the distances (X, Y) between the suction openings (24, 24U, 24S, 24K) in the region of the minimum format are the same.

4. Suction table including a suction surface according to any one of the preceding claims.

5. Suction cylinder including a suction surface according to any one of claims 1 to 3.

6. Printing machine including a suction surface according to any one of claims 1 to 3.

7. Digital printing machine including a suction surface according to any one of claims 1 to 3.

## Revendications

1. Surface d'aspiration pour la fixation d'une feuille sur une surface de support de feuilles dans une machine de traitement de feuilles, la surface de support de feuilles présentant une trame de sortie (A),
en dessous de la surface de support de feuilles (26) avec la trame de sortie (A), au moins une coulisse (29) étant prévue qui est munie d'une trame combinée (K) se composant d'un grand nombre d'ouvertures d'aspiration (24K) disposées en rangée et en ligne,
la trame de sortie (A) et la trame combinée (K) étant mobiles l'une par rapport à l'autre pour modifier le nombre des ouvertures d'aspiration actives (24),
**caractérisée en ce**
**que** la trame de sortie (A) se compose d'un grand nombre d'ouvertures d'aspiration (24A) disposées en rangées et en lignes, et **en ce que** les distances (V,W,Z) entre les ouvertures d'aspiration (24K) de la trame combinée (K) ont des dimensions différentes en fonction des distances (X, Y) des ouvertures d'aspiration (24A) de la trame de sortie (A).

2. Surface d'aspiration pour la fixation d'une feuille sur une surface de support de feuilles dans une machine de traitement de feuilles, la surface de support de feuilles présentant une trame de sortie se composant d'un grand nombre d'ouvertures d'aspiration disposées en rangée et en ligne,
**caractérisée en ce**
**qu'**en dessous de la surface de support de feuilles (26) avec la trame de sortie (A), au moins deux coulisses (27, 28) sont prévues qui sont munies d'une trame périphérique (U) présentant un grand nombre d'ouvertures d'aspiration (24U, 24S) disposées en rangée et en ligne, et d'une trame latérale (S), et **en ce que** les distances (Z) entre les ouvertures d'aspiration (24U) de la coulisse périphérique (27) et les distances (V, W) entre les ouvertures d'aspiration (24S) de la coulisse latérale (28) ont des dimensions différentes en fonction des distances (X, Y) de la trame de sortie (A), la trame de sortie (A), la trame périphérique (U) et la trame latérale (S) étant mobiles les unes par rapport aux autres pour modifier le nombre des ouvertures d'aspiration actives (24) .

3. Surface d'aspiration selon la revendication 1 ou 2,
**caractérisée en ce**
**que** les distances (X, Y) des ouvertures d'aspiration (24, 24U, 24S, 24K) sont identiques dans la plage du format minimal.

4. Table d'aspiration avec une surface d'aspiration selon l'une des revendications précédentes.

5. Cylindre d'aspiration avec une surface d'aspiration selon les revendications 1 à 3.

6. Machine d'impression avec une surface d'aspiration selon l'une des revendications 1 à 3.

7. Machine d'impression numérique avec une surface d'aspiration selon l'une des revendications 1 à 3.
